# EUROPÄISCHE PATENTSCHRIFT

(11) **EP 2 754 838 B1**
(45) Veröffentlichungstag und Bekanntmachung des Hinweises auf die Patenterteilung: **15.06.2016**
(21) Anmeldenummer: 13195641.9
(22) Anmeldetag: 04.12.2013
(51) Int. Cl.: E06B 3/96, E06B 3/976, E06B 3/263, E06B 3/62, E06B 7/23

(54) **Rahmen oder T-Verbindung**
Frame or T-shaped joints
Cadre ou liaison en T

(30) Priorität: 11.01.2013 DE 102013100241
(43) Veröffentlichungstag der Anmeldung: 16.07.2014
(73) Patentinhaber: SCHÜCO International KG, 33609 Bielefeld (DE)
(72) Erfinder: Ferrari-Hoh, Sebastian, 33609 Bielefeld (DE); Nienhüser-Sonnenschein, Rolf, 49324 Melle (DE)
(74) Vertreter: Dantz, Jan Henning

(56) Entgegenhaltungen:
- EP-A1- 1 712 723
- EP-A1- 1 811 117
- EP-A1- 1 972 749
- DE-C2- 2 460 417
- DE-U1- 20 213 859
- DE-U1-202010 008 921
- FR-A1- 2 283 295
- GB-A- 1 460 169

## Beschreibung

Die vorliegende Erfindung betrifft einen Rahmen oder ein T-Verbindung, insbesondere einen Blendrahmen für ein Fenster oder eine Tür, mit einem Dichtungsprofil in einem mittleren Bereich, dass mit einem Fußteil an einem Rahmenprofil festgelegt ist, wobei in mindestens einem Eckbereich zweier benachbarter Rahmenprofile ein Eckelement angeordnet ist.

Die EP 1 972 749 offenbart einen Rahmen für eine Einfassung einer Tür oder eines Fensters, bei dem zwei Rahmenprofile im Eckbereich ein Eckelement aufweisen, das zur Führung eines Dichtungsprofils ausgebildet ist und für eine gleichmäßige Rundung des Dichtungsprofils sorgt. Das Dichtungsprofil steht aufgrund des geringen Krümmungsradius vergleichsweise stark nach innen hervor. Um den Eckbereich noch besser abzudichten, kann eine Dichtmasse zwischen das Eckelement und das Rahmenprofil eingespritzt werden. Die Verteilung der Dichtmasse erfolgt allerdings weitgehend unkontrolliert und kann nach der Montage schlecht überprüft werden.

Die EP 1 712 723 offenbart einen Rahmen für Fenster, bei dem im Eckbereich ein Eckelement angeordnet ist, wobei in dem Eckelement ein Kanal zum Injizieren von Dichtmasse ausgebildet ist.

Die DE 202 13 859 offenbart eine Formecke für Mitteldichtungen, die mindestens zwei Schenkel aufweist und einen Kanal umfasst, in den eine Kunststoffmasse eingespritzt werden kann.

In der GB 1 460 169 wird eine Ecke einer Tür offenbart, die über eine Dichtung abgedichtet ist. Die Ecke kann dabei über einen Stift verstärkt werden.

In der DE 24 60 417 wird ein Verfahren zum Formen einer scharfen Ecke aus einem Dichtungsstreifen gezeigt, wobei an dem Dichtungsstreifen eine Aussparung hergestellt wird, in die ein Eckteil eingesetzt wird.

Aus der DE 20 2010 008 921 ist eine Mitteldämmung für Fenster oder Türen bekannt, die über zwei Verankerungsfüße am Blendrahmen fixierbar ist und eine Dichtlippe zur Anlage an einem Flügelrahmen aufweist.

Die EP 1 811 117 offenbart eine Dichtung für ein Fenster in einem Eckbereich.

Aus der FR 2 283 295 ist ein Eckbereich eines Fensters bekannt, der über Eckelemente abgedichtet wird.

Es ist daher Aufgabe der vorliegenden Erfindung, einen Rahmen oder eine T-Verbindung zu schaffen, bei der eine zuverlässige Abdichtung im Eckbereich gewährleistet wird und die Verteilung der Dichtungsmasse optimiert ist.

Diese Aufgabe wird mit einem Rahmen oder einer T-Verbindung mit den Merkmalen des Anspruches 1 gelöst.

Erfindungsgemäß ist an dem Eckelement mindestens ein Kanal zum Verteilen von Dichtungsmasse ausgebildet. Dadurch kann die Dichtungsmasse in das Eckelement injiziert werden und wird dann über den mindestens einen Kanal zu den gewünschten Stellen verteilt, um dort eine zuverlässige Abdichtung bereitzustellen. Sowohl das Volumen der benötigten Dichtungsmasse als auch die Position der Dichtungsmasse können dadurch vergleichsweise genau eingestellt werden. Zudem ist ein halbautomatisierter oder vollautomatisierter Einspritzvorgang für die Dichtungsmasse durchführbar.

Gemäß einer bevorzugten Ausgestaltung der Erfindung weist der Kanal einen Verteilungsabschnitt auf, der im Wesentlichen senkrecht zu einer Ebene eines Füllungselementes an dem Rahmen oder der T-Verbindung ausgerichtet ist. Dadurch kann eine Verteilung der Dichtungsmasse senkrecht zu dem Füllungselement erfolgen und es ist nicht erforderlich, sämtliche Stellen durch einzelne Einspritzvorgänge abzudichten. Der Kanal kann dabei an Dichtungsflächen münden, an denen zwei Rahmenprofile aneinander anliegen. Dadurch wird eine Stoßfuge oder eine Gehrungsfläche zweier benachbarter Rahmenprofile zuverlässig abgedichtet.

Der Kanal mündet dabei an Dichtungsflächen, an denen zwei Rahmenprofile aneinander anliegen. Dadurch kann die Dichtungsmasse zu unterschiedlichen Bereichen des Eckelementes verteilt werden, wobei die Dichtungsmasse zusätzlich auch ein Verkleben des Eckelementes vornehmen kann.

Für eine exakte Positionierung des Dichtungsprofils kann das Eckelement Vorsprünge aufweisen, die in Hohlkammern des Dichtungsprofils einfügbar sind. Hierfür kann das Eckelement einen im Wesentlichen quaderförmigen Körper aufweisen, an dem Vorsprünge zur Fixierung des Dichtungsprofils ausgebildet sind und in dem der Kanal zum Verteilen der Dichtungsmasse ausgebildet ist.

Gemäß einer weiteren Ausgestaltung der Erfindung weist der Kanal mindestens eine Öffnung auf der zum Dichtungsprofil gewandten Seite auf. Dadurch kann Dichtungsmasse zwischen das Dichtungsprofil und das Eckelement injiziert werden. Zusätzlich kann der Kanal mindestens eine Öffnung auf der vom Dichtungsprofil abgewandten Seite aufweisen, um auch in diesem Bereich Dichtungsmasse zwischen dem Eckelement und den Rahmenprofilen vorzusehen.

Vorzugsweise weist das Eckelement mindestens zwei winkelförmig angeordnete Platten auf, die an der dem Rahmenprofile zugewandten Seite Verteilungskanäle für Dichtungsmasse aufweisen. Dadurch wird die Dichtungsmasse durch das Eckelement zuverlässig auch an entfernt liegende Bereiche transportiert.

Das Eckelement kann zumindest teilweise aus einem elastischen Material hergestellt sein oder elastische Rastmittel aufweisen, so dass das Eckelement auf einfache Weise an Stegen eines oder zweier Rahmenprofile verrastet werden kann.

Für eine sichere Fixierung des Eckelementes kann das Dichtungsprofil zwischen einer Platte und Stegen, die einen Randabschnitt des Dichtungsprofils übergreifen, klemmend fixiert sein. Dadurch kann das Dichtungsprofil im Eckbereich positionsgenau gehalten werden, wobei der Übergang zwischen dem Dichtungsprofil und dem Eckelement entweder durch die klemmenden Anlageflächen oder die Dichtungsmasse abgedichtet wird.

Die Erfindung wird nachfolgend anhand eines Ausführungsbeispiels mit Bezug auf die beigefügten Zeichnungen näher erläutert. Es zeigen:
- Figuren 1A und 1B: zwei perspektivische Ansichten eines Eckbereichs eines erfindungsgemäßen Rahmens;
- Figuren 2A bis 2C: mehrere Ansichten eines Eckbereiches einer erfindungsgemäßen T-Verbindung;
- Figuren 3A bis 3C: mehrere Schnittansichten durch ein Rahmenprofil mit eingezogenem Dichtungsprofil;
- Figur 4: eine Schnittansicht durch das Dichtungsprofil an dem Rahmenprofil;
- Figuren 5A und 5B: zwei Ansichten bei der Montage eines Eckelementes an dem Dichtungsprofil;
- Figuren 6A bis 6C: mehrere Schnittansichten durch ein Rahmenprofil im Bereich eines Eckelementes;
- Figuren 7A bis 7I: mehrere Ansichten eines Eckelementes für einen Rahmen oder eine T-Verbindung, und
- Figuren 8A bis 8C: mehrere Ansichten des Eckelementes der Figur 7 in Explosionsdarstellungen.

Ein Rahmen 1 umfasst ein erstes Rahmenprofil 2 und ein zweites Rahmenprofil 3, die winklig zueinander ausgerichtet sind, vorzugsweise rechtwinklig. Hierfür sind die Rahmenprofile 2 und 3 entlang einer Gehrungsfläche 4 aneinander anliegend.

In Figur 1 B ist an dem Rahmenprofil 2 und dem Rahmenprofil 3 im Eckbereich ein Eckelement 5 gezeigt, das in der Verlängerung zu einem Dichtungsprofil 6 angeordnet ist, das sowohl an dem Rahmenprofil 2 als auch an dem Rahmenprofil 3 fixiert ist. Im Eckbereich ist das Dichtungsprofil 6 mit kleinem Radius umgebogen.

In Figur 2A ist eine T-Verbindung 1' dargestellt, bei der ein erstes Rahmenprofil 2' mit einem zweiten Rahmenprofil 3' verbunden ist, wobei die Rahmenprofile 2' und 3' rechtwinklig zueinander ausgerichtet sind. Das Rahmenprofil 3' ist stirnseitig an einer Stoßfläche 4' an dem Rahmenprofil 2' fixiert. Wie in Figur 2B gezeigt ist, kann auch in dem Eckbereich einer solchen T-Verbindung 1' ein Eckelement 5 montiert werden, mittels dem ein Dichtungsprofil 6 ausgerichtet werden kann. Das Dichtungsprofil 6 ist in Figur 2C an den Rahmenprofilen 2' und 3' fixiert und im Eckbereich rechtwinklig umgebogen.

In Figur 3A ist das Dichtungsprofil 6 in einer am Rahmenprofil 2 montierten Position gezeigt. Das Rahmenprofil 2 ist baugleich zu dem Rahmenprofil 3 ausgebildet und auch die Rahmenprofile 2' und 3' können entsprechend ausgebildet sein. Das Rahmenprofil 2 umfasst eine Innenschale 20 aus Aluminium und eine Außenschale 22 aus Aluminium, die über Isolierstege 21 aus Kunststoff miteinander verbunden sind. An der Außenschale 22 ist eine Nut 23 für eine äußere Dichtung vorgesehen. Die Begriffe "innen" und "außen" beziehen sich auf die bevorzugte Einbausituation eines Fensters oder einer Tür mit einem Rahmenprofil 2, 3, 2' oder 3' und sind bei umgekehrten Einbau auch austauschbar.

An dem Isoliersteg 21 ist eine Nut 24 ausgebildet, in die ein Fußteil 60 des Dichtungsprofils 6 eingefügt ist und über die nach inneren gerichteten Stege der Nut 24 fixiert wird.

Das Dichtungsprofil 6 ist als Hohlkammerprofil ausgebildet und weist eine äußere Wand 61 und eine innere Wand 62 auf, wobei an der inneren Wand 62 ein Dichtungsvorsprung 69 angeformt ist. Die innere Wand 62 ist mit der äußeren Wand 61 über mehrere Zwischenwände miteinander verbunden. Die Begriffe "innen" und "außen" beziehen sich hier auf den Eckbereich, in dem das Dichtungsprofil 6 umgebogen wird und daher radial innere und äußere Bereiche vorhanden sind.

In Figur 3B ist das Rahmenprofil 2 der Figur 3A zusammen mit einem Flügelprofil 7 gezeigt, das relativ zu dem Rahmenprofil 2 bewegbar ist. Das Flügelprofil ist als wärmegedämmtes Verbundprofil ausgebildet und weist an seiner Außenseite eine Anlagefläche 71 auf, die mit einem Dichtungsprofil zusammenwirkt, das in der Nut 23 fixiert ist. Das Flügelprofil 7 weist an der Innenseite eine Nut 72 auf, an der eine Innendichtung eingezogen wird, die mit der Innenschale 20 des Rahmenprofils 2 zusammenwirkt, so dass das Dichtungsprofil 6 als Mitteldichtung ausgebildet ist, die zwischen einer äußeren und einer inneren Dichtung angeordnet ist. Das Dichtungsprofil 6 erstreckt sich im Wesentlichen über die Breite der Isolierstege 21.

Das Dichtungsprofil 6 liegt mit dem Dichtvorsprung 69 an einem Block 70 an, der Teil eines Isoliersteges des Flügelprofils 7 ist. In der geschlossenen Position verformt der Block 70 das Dichtungsprofil 6, wie dies in Figur 3C gezeigt ist. Der Dichtungsvorsprung 69 liegt mit einer Dichtfläche an dem Block 70 an, wobei das Dichtungsprofil 6 im Bereich der inneren Wand 62 nach links in Figur 3C verschoben wurde. Hierfür ist die innere Wand 62 relativ zu der äußeren Wand 61 über die Zwischenwände 63, 64, 65 und 66 nach Art eines Parallelogrammlenkers verschiebbar, wobei in Figur 3C die Ursprungsposition der Zwischenwand 63 gestrichelt dargestellt ist und die verschwenkte Position mit 63'. Durch die Verbindung der inneren Wand 62 mit der äußeren Wand 61 über mehrere Zwischenwände 63, 64, 65 und 66 kann der Dichtungsvorsprung 69 mit geringen Federkräften in eine Richtung senkrecht zur Ebene eines Füllungselementes innerhalb des Flügelrahmens 7 verschoben werden.

In Figur 4 ist das Dichtungsprofil 6 im Detail dargestellt. Das Dichtungsprofil 6 besteht aus einem elastischen Material, insbesondere einem geschäumten Zell- oder Moosgummi, das an den Innenseiten verhautet ist. Das Dichtungsprofil 6 weist eine äußere Wand 61 und eine innere Wand 62 auf, wobei der Begriff "außen" und "innen" sich auf einen Eckbereich eines Rahmens oder einer T-Verbindung beziehen, an der die äußere Wand 61 außen liegend und die innere Wand 62 innen liegend vorgesehen ist.

Die äußere Wand 61 und die innere Wand 62 sind über vier Zwischenwände 63, 64, 65, und 66 miteinander verbunden, wobei die Anzahl der Zwischenwände 63, 64, 65, 66 variiert werden kann, um die Anzahl der Hohlkammern in dem Dichtungsprofil 6 zu variieren. An der äußeren Wand 62 ist ferner eine Trennwand 68 ausgebildet, die freihängend ausgebildet ist und sich nicht bis zu der äußeren Wand 61 erstreckt. An der äußeren Wand 61 ist ferner noch ein Fußteil 60 mit einem pilzkopfförmigen Querschnitt gezeigt und benachbart zu dem Fußteil 60 ist ein Stützsteg 67 vorgesehen, der das Dichtungsprofil 6 unterstützt, wenn der Dichtungsvorsprung 69 in eine geschlossene Position geschoben wird, wie dies in Figur 3C gezeigt ist.

In Figur 5A ist das Dichtungsprofil 6 in einem Zustand bei der Montage gezeigt. Das Dichtungsprofil 6 wird in einem Eckbereich eingeschnitten, wobei zumindest die äußere Wand 61 durchtrennt wird, aber vorzugsweise auch ein Teil der Zwischenwände 63, 64, 65 und 66, die beispielsweise auch vollständig durchtrennt werden können. Lediglich die innere Wand 62 muss zumindest teilweise zusammenhängend verbleiben, so dass das Dichtungsprofil 6 nach dem Einschnitt winklig ausgerichtet werden kann, wie dies in Figur 5A gezeigt ist. Durch das Einschneiden und Knicken des Dichtungsprofils 6 werden die Hohlkammern geöffnet und in dem Eckbereich des Dichtungsprofils 6 wird ein Eckelement 5 angeordnet. Das Eckelement 5 ist im Wesentlichen durch einen quaderförmigen Steg gebildet, der winklig hervorstehende Vorsprünge 53, 54 und 55 aufweist, die in die einzelnen Hohlkammern des Dichtungsprofils 6 eingefügt werden können. Ferner weist das Eckelement 5 zwei rechtwinklig hervorstehende Platten 52 auf, die an einem Rahmenprofil 2, 3, 2', 3' fixiert werden können und zudem für die Verteilung einer Dichtmasse sorgen. Über einen Kanal 10 wird nach der Montage eine Dichtmasse in das Eckelement 5 injiziert.

Wie in Figur 5B gezeigt ist, passt sich das Eckelement 5 im Wesentlichen formschlüssig an die eingeschnittenen Stirnkanten des Dichtungsprofils 6 an und verschließt diese. Eine Oberseite 51 des Eckelementes 5 ist im Wesentlichen flächenbündig mit einer Außenseite des Dichtungsprofils 6 ausgerichtet und die Vorsprünge 53, 54 und 55 sind in die Hohlkammern des Dichtungsprofils 6 eingefügt, so dass das Dichtungsprofil 6 über das Eckelement 5 in der winkligen Position vorfixiert gehalten ist.

In Figur 6A ist das Dichtungsprofil 6 in einer am Eckelement 5 montierten Position gezeigt, wobei das Eckelement 5 an dem Rahmenprofil 2 fixiert ist. Die Platten 52 an dem Eckelement 5 weisen nutförmige Kanäle 13 und 14 auf, in die Stege der Nut 23 an der Außenschale 22 des Rahmenprofils 2 eingreifen. Wie in Figur 6B gezeigt ist, kann das Eckelement 5 zwischen der Außenschale 22 und der Innenschale 20 fixiert werden, wobei hierfür an dem Eckelement 5 benachbart zu der Oberseite 51 ein Rastelement 46 in eine Nut 26 an der Innenschale 20 eingreift. Auf der gegenüberliegenden Seite ist an dem Eckelement 5 ebenfalls ein Rastmittel 56 vorgesehen, das in eine Nut 25 an der Außenschale 22 eingreift. Die Rastmittel 46 und 56 in dem Eckelement 5 sind zumindest teilweise elastisch ausgebildet und ermöglichen ein Verrasten des Eckelementes 5 bei der Montage. Es ist auch möglich, das Eckelement 5 insgesamt aus einem Material mit einer gewissen Elastizität auszubilden oder zumindest einzelne Abschnitte aus einem elastischen Material vorzusehen.

An der Oberseite 51 stehen seitlich Stege 49 hervor, die das Dichtungsprofil 6 in der am Eckelement 5 montierten Position übergreifen. Das Dichtungsprofil 6 ist dann zwischen den Stegen 49 an der Oberseite 51 und einer am Eckelement 5 angeordneten Platte 57 klemmend fixiert.

In Figur 6C ist ein Schnitt durch das Eckelement 5 gezeigt, wobei der Kanal 10 zum Verteilen von Dichtmasse erkennbar ist. Der Kanal 10 ist über einen oder mehrere Verteilungsabschnitte mit den Kanälen 13 und 14 verbunden, so dass an der Oberseite 51 injizierte Dichtmasse über den Kanal 10 im Eckbereich verteilt wird. Bei dem in Figur 6C gezeigten Ausführungsbeispiel mündet der Kanal 10 im Bereich der Gehrungsfläche 4 zweier Rahmenprofile 2 und 3, wobei über die Kanäle 13 und 14 auch eine Abdichtung im Bereich einer Stoßfläche 4' durch die Dichtmasse hergestellt werden kann. Ferner sind an dem Kanal 10 Öffnungen 16 auf der dem Dichtungsprofil 6 zugewandten Seite vorgesehen, um Dichtmasse auch in die Hohlkammern des Dichtprofils 6 einzuspritzen und diesen Bereich sicher abzudichten. Auf der von dem Dichtungsprofil 6 abgewandten Seite ist eine weitere Öffnung 18 an dem Kanal 10 vorgesehen, um auch in diesen Bereich Dichtmasse injizieren zu können.

Das Eckelement 5 besteht dabei vorzugsweise aus Kunststoff und kann formstabil in dem Eckbereich zweier Rahmenprofile 2 und 3 bzw. 2' und 3' fixiert werden, wobei für eine einfache Montage das Eckelement 5 über ein oder mehrere Rastmittel 46 und 56 verrastbar ist.

In den Figuren 7A bis 7I ist das Eckelement 5 im Detail gezeigt. Das Eckelement 5 umfasst an dem quaderförmigen Steg mehrere stegförmige Vorsprünge 53, 54 und 55, die in die Hohlkammern des Dichtungsprofils 6 einfügbar sind. Die Vorsprünge 53, 54, 55 sind dabei winklig ausgerichtet, vorzugsweise im Wesentlichen in einem rechten Winkel, um das Dichtungsprofil 6 in einer winkligen Position vorfixieren zu können. An einer Oberseite 51 des Eckelementes 5 ist eine Öffnung eines Kanals 10 ausgebildet, in den eine Düse zum Injizieren von Dichtmasse einfügbar ist. Die Dichtmasse wird dann über den Kanal 10 verteilt, wobei der Kanal 10 auf der gegenüberliegenden Seite im Bereich der Platten 52 angeordnet ist und dort über einen ersten Verteilungsabschnitt 12 Dichtmasse entlang der Gehrungsfläche 4 eines Rahmens 1 verteilt. Der erste Verteilungsabschnitt 12 ist über zwei nutförmige Verteilungsabschnitte 11 verbunden, die die Dichtmasse zu den nutförmigen Kanälen 13 und 14 transportieren. An dem Kanal 14 ist eine Öffnung 15 ausgebildet, die an der Oberseite der Platte 52 vorgesehen ist und die eine optische Kontrolle ermöglicht, ob ausreichend Dichtmasse in das Eckelement 5 injiziert wurde, denn bei einer ausreichenden Befüllung des Eckelementes 5 tritt Dichtmasse aus der Öffnung 15 heraus.

An dem Eckelement 5 sind ferner an gegenüberliegenden Seiten Rastelemente 55 und 56 ausgebildet, die an einem Rahmenprofil 2 an entsprechenden Stegen oder Nuten 26 und 25 verrastet werden können. In einem mittleren Bereich des Eckelementes 5 ist ferner eine Platte 57 vorgesehen, die spitz nach vorne zuläuft und eine Außenwand des Dichtungsprofils untergreift. Dadurch sind die Platten 52 beabstandet von den Dichtungsprofil 6 angeordnet. Zwischen den Platten 52 und der Platte 57 ist eine Aussparung 17 vorgesehen, die bei Bedarf zum Injizieren von Dichtmasse eingesetzt wird, indem die Bodenwand der Aussparung 17 durchbrochen wird, so dass dann eine Düse in den Kanal 10 eingefügt werden kann.

Wie in den Figuren 8A bis 8C gezeigt ist, ist das Eckelement 5 zweiteilig ausgebildet und umfasst ein erstes Teil 58 aus einem weicheren, elastischen Material und ein zweites Teil 59 aus einem eher formstabilen Material. Das erste Teil 58 aus weicherem Material ermöglicht ein Verrasten des Eckelementes 5 an einem Rahmenprofil 2, 3, 2', 3'. Das erste Teil 58 weist hierfür eine Hülse 40 auf, die in den Kanal 10 an dem zweiten Teil 59 eingesteckt werden kann, so dass nach der Montage das erste Teil 58 und das zweite Teil 59 fest miteinander verbunden sind.

Für die Montage eines Rahmens oder einer T-Verbindung wird ein Dichtungsprofil 6 im Bereich einer äußeren Wand 61 und vorzugsweise auch im Bereich der Zwischenwände 63, 64, 65 und 66 eingeschnitten und umgebogen bzw. umgeknickt. In dem eingeschnittenen Abschnitt wird dann ein Eckelement 5 eingefügt, wie dies in den Figuren 5A und 5B gezeigt ist. Das Eckelement 5 kann dabei wahlweise schon an einem Rahmen 1 oder einer T-Verbindung 1' vormontiert sein oder lose an dem Dichtungsprofil 6 montiert werden, damit dann die Einheit aus Dichtungsprofil 6 und Eckelement 5 an einem Rahmen 1 oder einer T-Verbindung 1' montiert werden kann. Nach der Montage des Dichtungsprofils 6 an dem Rahmen 1 oder der T-Verbindung 1' wird dann Dichtmasse in den Kanal 10 injiziert und in dem Eckelement 5 verteilt, um die Rahmenprofile 2, 3, 2', 3' entsprechend abzudichten.

Bei der Montage eines Rahmens wird das Dichtungsprofil 6 über vier Eckelemente 5 gehalten, wobei das Dichtungsprofil 6 vorzugsweise einstückig vorgesehen wird. Das Dichtungsprofil 6 liegt im Bereich der Endabschnitte mit den Stirnseiten aneinander an, um eine ausreichende Abdichtung zu erhalten. Optional ist es auch möglich, ein Verbindungselement an den Endabschnitten des Dichtungsprofils 6 vorzusehen.

### Bezugszeichen liste

- 1: Rahmen
- 1': T-Verbindung
- 2, 2', 3, 3': Rahmenprofil
- 4: Gehrungsfläche
- 4': Stoßfläche
- 5: Eckelement
- 6: Dichtungsprofil
- 7: Flügelprofil
- 10: Kanal
- 11: Verteilungsabschnitt
- 12: Verteilungsabschnitt
- 13: Kanal
- 14: Kanal
- 15: Öffnung
- 16: Öffnung
- 17: Aussparung
- 18: Öffnung
- 20: Innenschale
- 21: Isoliersteg
- 22: Außenschale
- 23: Nut
- 24: Nut
- 25: Nut
- 26: Nut
- 40: Hülse
- 46: Rastmittel
- 49: Stege
- 51: Oberseite
- 52: Platten
- 53: Vorsprung
- 54: Vorsprung
- 55: Vorsprung
- 56: Rastmittel
- 57: Platte
- 58: erstes Teil
- 59: zweites Teil
- 60: Fußteil
- 61: äußere Wand
- 62: innere Wand
- 63, 63': Zwischenwand
- 64: Zwischenwand
- 65: Zwischenwand
- 66: Zwischenwand
- 67: Stützsteg
- 68: Trennwand
- 69: Dichtungsvorsprung
- 70: Block
- 71: Anlagefläche
- 72: Nut

## Patentansprüche

1. Rahmen (1) oder T-Verbindung (1'), insbesondere Blendrahmen für ein Fenster oder eine Tür, mit einem Dichtungsprofil (6) in einem mittleren Bereich, das mit einem Fußteil (60) an einem Rahmenprofil (2, 2', 3, 3') festgelegt ist, wobei in mindestens einem Eckbereich zweier benachbarter Rahmenprofile (2, 2', 3, 3') ein Eckelement (5) angeordnet ist, wobei an dem Eckelement (5) mindestens ein Kanal (10) zum Verteilen von Dichtungsmasse ausgebildet ist, **dadurch gekennzeichnet, dass** der Kanal (10) über Verteilungskanäle (11, 12, 13, 14) an Dichtungsflächen (4, 4') mündet, an denen zwei Rahmenprofile (2, 2', 3, 3') aneinander anliegen.

2. Rahmen oder T-Verbindung nach Anspruch 1, **dadurch gekennzeichnet, dass** der Kanal (10) einen Verteilungsabschnitt aufweist, der im Wesentlichen senkrecht zu einer Ebene eines Füllungselementes des Rahmens (1) oder der T-Verbindung (1') ausgerichtet ist.

3. Rahmen oder T-Verbindung nach Anspruch 1 oder 2, **dadurch gekennzeichnet, dass** der Kanal (10) in mehrere Verteilungskanäle (12, 13, 14) mündet, die endseitig an dem Eckelement (5) ausgebildet sind.

4. Rahmen oder T-Verbindung nach einem der vorhergehenden Ansprüche, **dadurch gekennzeichnet, dass** das Eckelement (5) Vorsprünge (53, 54, 55) aufweist, die in Hohlkammern des Dichtungsprofils (6) einfügbar sind.

5. Rahmen oder T-Verbindung nach einem der vorhergehenden Ansprüche, **dadurch gekennzeichnet, dass** das Eckelement (5) einen im Wesentlichen quaderförmigen Körper aufweist, an dem Vorsprünge (53, 54, 55) zur Fixierung des Dichtungsprofils (6) ausgebildet sind und in dem der Kanal (10) zum Verteilen von Dichtungsmasse ausgebildet ist.

6. Rahmen oder T-Verbindung nach einem der vorhergehenden Ansprüche, **dadurch gekennzeichnet, dass** der Kanal (10) mindestens eine Öffnung (16) auf der zum Dichtungsprofil (6) gewandten Seite aufweist.

7. Rahmen oder T-Verbindung nach einem der vorhergehenden Ansprüche, **dadurch gekennzeichnet, dass** der Kanal (10) mindestens eine Öffnung auf der vom Dichtungsprofil (6) abgewandten Seite aufweist.

8. Rahmen oder T-Verbindung nach einem der vorhergehenden Ansprüche, **dadurch gekennzeichnet, dass** das Eckelement (5) mindestens zwei winkelförmig angeordnete Platten (52) aufweist, die an der dem Rahmenprofil (2, 2', 3, 3') zugewandten Seite Verteilungskanäle (12, 13, 14) für Dichtungsmasse aufweisen.

9. Rahmen oder T-Verbindung nach einem der vorhergehenden Ansprüche, **dadurch gekennzeichnet, dass** das Eckelement (5) zumindest teilweise aus einem elastischen Material hergestellt ist und an Stegen (25, 26) eines Rahmenprofils (2, 2', 3, 3') verrastbar ist.

10. Rahmen oder T-Verbindung nach einem der vorhergehenden Ansprüche, **dadurch gekennzeichnet, dass** das Dichtungsprofil (6) an dem Eckelement (5) zwischen einer Platte (57) und Stegen, die einen Randabschnitt des Dichtungsprofils (6) übergreifen, klemmend fixiert ist.

11. Rahmen oder T-Verbindung nach einem der vorhergehenden Ansprüche, **dadurch gekennzeichnet, dass** das Dichtungsprofil (6) in einem Eckbereich des Rahmens (1) oder der T-Verbindung (1') an der Außenseite eingeschnitten und winklig ausgerichtet ist, wobei an dem Einschnitt des Dichtungsprofils (6) ein Eckelement (5) angeordnet ist.

12. Rahmen oder T-Verbindung nach Anspruch 11, **dadurch gekennzeichnet, dass** das Dichtungsprofil (6) eine äußere Wand (61) mit dem Fußteil (16) und eine innere Wand (62) aufweist, an der ein Dichtungsvorsprung (69) ausgebildet ist, wobei die äußere Wand (61) und die innere Wand (62) über mehrere Zwischenwände (63, 64, 65, 66) miteinander verbunden sind, und der Einschnitt durch die äußere Wand (61) und zumindest einen Teil der Zwischenwände (63, 64, 65, 66) vorgesehen ist.

## Claims

1. A frame (1) or T-connection (1'), especially a frame for a window or door, comprising a sealing profile (6) in a middle region which is fixed with a foot portion (60) to a frame profile (2, 2', 3, 3'), wherein a corner element (5) is arranged in at least one corner region of two adjoining frame profiles (2, 2', 3, 3'), wherein at least one channel (10) is formed on the corner element (5) for distributing a sealing compound, **characterized in that** the channel (10) opens via distributing channels (11, 12, 13, 14) onto the sealing surfaces (4, 4'), on which two frame profiles (2, 2', 3, 3') rest on each other.

2. A frame or T-connection according to claim 1, **characterized in that** the channel (10) comprises a distributing section which is oriented substantially perpendicularly to a plane of a filling element of the frame (1) or the T-connection (1').

3. A frame or T-connection according to claim 1 or 2, **characterized in that** the channel (10) opens into several distributing channels (12, 13, 14) which are formed on the corner element (5) at the end.

4. A frame or T-connection according to one of the preceding claims, **characterized in that** the corner element (5) comprises projections (53, 54, 55) which can be inserted into cavities of the sealing profile (6).

5. A frame or T-connection according to one of the preceding claims, **characterized in that** the corner element (5) has a substantially cuboid body, on which projections (53, 54, 55) are formed for fixing the sealing profile (6) and in which the channel (10) is formed for distributing sealing compound.

6. A frame or T-connection according to one of the preceding claims, **characterized in that** the channel (10) comprises at least one opening (16) on the side facing the sealing profile (6).

7. A frame or T-connection according to one of the preceding claims, **characterized in that** the channel (10) comprises at least one opening on the side facing away from the sealing profile (6).

8. A frame or T-connection according to one of the preceding claims, **characterized in that** the corner element (5) comprises at least two plates (52) which are angularly arranged and which comprise distributing channels (12, 13, 14) for the sealing compound on the side facing the frame profile (2, 2', 3, 3').

9. A frame or T-connection according to one of the preceding claims, **characterized in that** the corner element (5) is made at least partly from an elastic material and can be latched onto webs (25, 26) of a frame profile (2, 2', 3, 3').

10. A frame or T-connection according to one of the preceding claims, **characterized in that** the sealing profile (6) is fixed in a clamping fashion on the corner element (5) between a plate (57) and webs which engage beyond an edge section of the sealing profile (6).

11. A frame or T-connection according to one of the preceding claims, **characterized in that** the sealing profile (6) is incised and oriented in an angular manner in a corner region of the frame (1) or the T-connection (1') on the outside, wherein a corner element (5) is arranged on the incision of the sealing profile (6).

12. A frame or T-connection according to claim 11, **characterized in that** the sealing profile (6) comprises an outer wall (61) with the foot portion (16) and an inner wall (62) on which a sealing projection (69) is formed, wherein the outer wall (61) and the inner wall (62) are connected to each other via several intermediate walls (63, 64, 65, 66), and the incision is provided through the outer wall (61) and at least a part of the intermediate walls (63, 64, 65, 66).

## Revendications

1. Cadre (1) ou assemblage en T (1'), en particulier, cadre dormant pour une fenêtre ou une porte, comprenant dans une zone médiane un profilé d'étanchéité (6) qui est fixé par une partie de base (60) à un profilé de cadre (2, 2', 3, 3'), dans au moins une zone de coin de deux profilés de cadre voisins (2, 2', 3, 3') étant monté un élément de coin (5), sur lequel est formé au moins un canal (10) permettant de répartir la masse d'étanchéité,
**caractérisé en ce que**
le canal (10) débouche par des canaux de répartition (11, 12, 13, 14) sur des surfaces d'étanchéité (4, 4') sur lesquelles deux profilés de cadre (2, 2', 3, 3') s'appliquent l'un sur l'autre.

2. Cadre ou assemblage en T conforme à la revendication 1,
**caractérisé en ce que**
le canal (10) comprend un segment de répartition qui est orienté essentiellement perpendiculairement au plan d'un élément de panneau du cadre (1) ou de l'assemblage en T (1').

3. Cadre ou assemblage en T conforme à la revendication 1 ou 2,
**caractérisé en ce que**
le canal (10) débouche dans plusieurs canaux de répartition (12, 13, 14) qui sont formés à une extrémité de l'élément de coin (5).

4. Cadre ou assemblage en T conforme à l'une des revendications précédentes,
**caractérisé en ce que**
l'élément de coin (5) comporte des saillies (53, 54, 55) qui peuvent être insérées dans des cavités du profilé d'étanchéité (6).

5. Cadre ou assemblage en T conforme à l'une des revendications précédentes,
**caractérisé en ce que**
l'élément de coin (5) comprend un corps essentiellement de forme parallélépipédique sur lequel sont formées des saillies (53, 54, 55) pour permettre la fixation du profilé d'étanchéité (6) et dans lequel est formé le canal (10) permettant de répartir la masse d'étanchéité.

6. Cadre ou assemblage en T conforme à l'une des revendications précédentes,
**caractérisé en ce que**
le canal (10) comprend au moins une ouverture (16) sur son côté tourné vers le profilé d'étanchéité (6).

7. Cadre ou assemblage en T conforme à l'une des revendications précédentes,
**caractérisé en ce que**
le canal (10) comprend au moins une ouverture sur son côté situé à l'opposé du profilé d'étanchéité (6).

8. Cadre ou assemblage en T conforme à l'une des revendications précédentes,
**caractérisé en ce que**
l'élément de coin (5) comprend au moins deux plaquettes angulaires (52) qui comportent du côté tourné vers le profilé de cadre (2, 2', 3, 3') des canaux de répartition (12, 13, 14) de la masse d'étanchéité.

9. Cadre ou assemblage en T conforme à l'une des revendications précédentes,
**caractérisé en ce que**
l'élément de coin (5) est fabriqué au moins partiellement en un matériau élastique et peut être encliqueté sur des traverses (25, 26) d'un profilé de cadre (2, 2', 3, 3').

10. Cadre ou assemblage en T conforme à l'une des revendications précédentes,
**caractérisé en ce que**
le profilé d'étanchéité (6) est fixé par serrage sur l'élément de coin (5) entre une plaquette (57) et des traverses qui viennent en prise sur un segment de bord du profilé d'étanchéité (6).

11. Cadre ou assemblage en T conforme à l'une des revendications précédentes,
**caractérisé en ce que**
dans une zone de coin du cadre (1) ou de l'assemblage en T (1') le profilé d'étanchéité (6) est entaillé extérieurement et orienté angulairement, un élément de coin (5) étant situé sur l'entaille du profilé d'étanchéité (6).

12. Cadre ou assemblage en T conforme à la revendication 11,
**caractérisé en ce que**
le profilé d'étanchéité (6) comporte une paroi externe (61) équipée de la partie de base (16) et une paroi interne (62) sur laquelle est formée une saillie d'étanchéité (69), la paroi externe (61) et la paroi interne (62) étant reliées entre elles par plusieurs parois intermédiaires (63, 64,65, 66), et l'entaille étant prévue au travers de la paroi externe (61) et d'au moins une partie des parois intermédiaires (63, 64 , 65, 66).
